# FASCICULE DE BREVET EUROPEEN

(11) **EP 2 635 498 B1**
(45) Date de publication et mention de la délivrance du brevet: **25.02.2015**
(21) Numéro de dépôt: 11787701.9
(22) Date de dépôt: 03.11.2011
(51) Int. Cl.: B65D 5/00

(54) **PLATEAU A TROTTOIRS AVEC CENTREURS BOMBES ET FLAN POUR LA REALISATION D'UN TEL PLATEAU**
SCHALE MIT ERHÖHTEN KANTEN UND GERUNDETEN ZENTRIERVORRICHTUNGEN SOWIE ZUSCHNITT ZUR HERSTELLUNG EINER SOLCHEN SCHALE
TRAY HAVING RAISED EDGES AND ROUNDED CENTERING DEVICES, AND BLANK FOR PRODUCING SUCH A TRAY

(30) Priorité: 05.11.2010 FR 1004355
(43) Date de publication de la demande: 11.09.2013
(73) Titulaire: OTOR, 92800 Puteaux (FR)
(72) Inventeur: MOREAU, Jean-Claude, 16100 Saint-Brice (FR); SERRE de LOURTIOUX, Quentin, 16100 Chateaubernard (FR)
(74) Mandataire: Benech, Frédéric
(86) Numéro de dépôt international: PCT/FR2011/000584
(87) Numéro de publication internationale: WO 2012/059655

(56) Documents cités:
- DE-A1-102005 058 289
- FR-A- 1 239 460
- FR-A1- 2 728 867
- FR-A1- 2 905 937

## Description

La présente invention concerne un plateau en matière en feuille de carton ondulé présentant une section polygonale comportant des parois latérales, des trottoirs ou portions de trottoirs sur deux côtés opposés en partie supérieure et une paroi inférieure formant le fond du plateau.

Elle concerne également des flans pour la constitution d'un tel plateau.

Elle trouve une application particulièrement importante, bien que non exclusive, dans le domaine des plateaux gerbables sur palette, qui peuvent avoir tendance à glisser les uns par rapport aux autres lors de leur manipulation pendant les phases de transport.

On connaît déjà des systèmes de centrage de plateaux permettant d'éviter leur glissement, par tenons latéraux venant coopérer avec des orifices placés sur les arêtes, ou à proximité.

De tels systèmes sont fragiles et ne résistent pas aux manipulations répétées.

On connaît également (FR 2 311 717) des emballages dont le couvercle est formé de rabats dont certains de forme complémentaire à celles d'échancrures ménagées dans le fond également formé de rabats, permettant un encastrement et donc un blocage latéral.

Outre que ce mode de réalisation impose d'avoir un couvercle sur le plateau, il ne convient pas au faible grammage et ne permet pas toujours un empilage parfaitement vertical, du fait des décalages pouvant exister lors de la formation de la caisse.

On connaît aussi (FR 2 905 937, DE 10 2005 058289) des plateaux avec des trottoirs ou des portions de trottoirs. Ici encore se posent des problèmes de centrage efficace et sans risque de dommage des plateaux empilés.

La présente invention vise à fournir un plateau en feuille de carton ondulé, répondant mieux que ceux antérieurement connus aux exigences de la pratique, en particulier parce que d'une part elle propose un centrage des plateaux l'un sur l'autre autorisant un glissement et une mise en place latérale avant emboîtement et blocage sans risquer d'abimer les moyens de centrage qui vont être utilisés et d'autre part en ce qu'elle autorise une formation des plateaux simple et peu couteuse.

Avec l'invention il va donc être possible d'éviter tout glissement des plateaux lorsqu'ils sont empilés les uns sur les sur les autres lors de leur palettisation et de permettre ainsi l'utilisation de grammage léger, et ce en évitant l'utilisation d'accessoires de palettisation coûteux et générateur de manutention supplémentaire.

Dans ce but, la présente invention propose notamment un plateau de matière en feuille de carton ondulé présentant une section polygonale, comportant des parois latérales, des trottoirs ou portions de trottoirs sur deux côtés opposés en partie supérieure et une paroi inférieure formant le fond de la caisse, caractérisé en ce que chaque trottoir ou portion de trottoir comprend au moins une portion bombée et en ce que le fond comprend des portions de surface ajourée de forme complémentaire avec lesdites portions bombées, au droit de ces dernières et agencées pour s'encastrer dans les portions bombées du plateau du dessous.

Par portion de surface ajourée de forme complémentaire on entend un évidement plan dimensionné de telle façon que la partie au portion bombée qui y est insérée vienne en butée sur au moins une partie de la périphérie de l'évidement ce qui permet de bloquer les mouvements longitudinaux et transversaux dans le plan horizontal d'un plateau par rapport à l'autre.

Dans des modes de réalisation avantageux, on a de plus recours à l'une et/ou à l'autre des dispositions suivantes :
- chaque trottoir ou portion de trottoir est solidarisé avec le haut de la paroi latérale adjacente via une ligne de jonction non rectiligne et/ou non alignée de façon continue, pour former ladite portion bombée en saillie par rapport à la surface du dessus du plateau lors de la formation du plateau.

Par non alignée de façon continue on entend une ligne de jonction comprenant une première portion parallèle et située à une première distance d du fond du plateau et une deuxième portion située à une deuxième distance d+e dudit fond.

La ligne de jonction non rectiligne et/ou la partie non alignée située à la distance d+e s'étendent vers l'extérieur au droit ou sensiblement au droit de la partie destinée à être bombée.

Avantageusement e est compris entre 1/3 et 3/4 de l'épaisseur du carton ondulé, par exemple égal à la moitié de ladite épaisseur.
- la paroi inférieure et les parois latérales sont formées par une barquette ;
- le plateau comprend au moins deux portions de trottoirs en coin, symétriques par rapport au centre du plateau, lesdites portions étant d'un côté reliées à des languettes de fixation sur la paroi latérale adjacente en vis à vis et présentant de l'autre côté une partie d'extrémité formant une surface déformée vers l'extérieur du dessus dudit plateau constituant ladite portion bombée.
   La caractéristique dimensionnelle sur les lignes de jonction non rectilignes ou non alignées entraîne ainsi un vrillage et/ou un bombement de ladite partie lorsque le trottoir ou la portion de trottoir sont pliés et fixés rigidement par collage à leur(s) extrémité(s) au coin du plateau ;
- le plateau comprend deux jeux de deux portions en coin symétriques par rapport à l'axe transversal du plateau ;
- la partie d'extrémité est en forme d'oreille arrondie vrillée vers l'extérieur ;
- chaque trottoir est formé par un rabat présentant une partie centrale en saillie constituant ladite portion bombée et deux parties d'extrémité reliées à des languettes de fixation sur la paroi latérale adjacente en vis à vis ;
- les lignes de jonction des trottoirs ou des portions de trottoir avec les parois latérales sont en forme de Ω écrasé dont le sommet est dirigé vers l'extérieur du plateau ;
- au moins deux extrémités latérales de portion bombée en saillie respectivement situées vers les parois latérales adjacentes à la paroi du trottoir ou des portions de trottoirs, d'un même côté du plateau, sont prolongées par une ligne sécable dans la paroi du trottoir ou des portions de trottoir, ladite ligne sécable étant dirigée en biais vers la ligne de jonction avec le fond jusqu'à l'extrémité externe des portions de surface ajourée.

Une telle disposition va permettre l'arrachage d'un pan de paroi pour permettre l'accès facilité aux produits et/ou leur présentation en utilisant le plateau ainsi ajouré comme présentoir.

L'invention propose également un flan permettant d'obtenir un tel plateau.

Elle propose également et notamment un flan de matière en feuille de carton ondulé destiné à former un plateau à section polygonale comportant des faces latérales, des trottoirs opposés ou portions de trottoirs sur deux côtés opposés en partie supérieure et une face ou des rabats inférieurs formant le fond du plateau, caractérisé en ce que chaque trottoir ou portion de trottoir est formé par un rabat solidarisé avec le haut de la paroi latérale adjacente via une ligne de jonction non rectiligne et/ou non alignée de façon continue, pour former une portion bombée en saillie par rapport à la surface du dessus du plateau lors de la formation dudit plateau, et en ce que le fond comprend des portions de surface ajourée de forme complémentaire avec lesdites portions bombées.

Avantageusement, le flan comprend une face inférieure formant le fond et au moins deux portions de trottoir en coin, symétriques par rapport au centre du flan, lesdites portions étant d'un côté relié à des languettes de fixation et présentant de l'autre côté une partie d'extrémité propres à former une surface déformée vers l'extérieur dudit plateau pour constituer les parties bombées lors de la formation du plateau.

Avantageusement également le flan comprend deux jeux de deux portions en coin, symétriques par rapport à l'axe transversal du plateau.

Dans un mode de réalisation avantageux, le flan comprend des rabats inférieurs situés d'un côté des faces latérales pour former le fond du plateau et au moins deux portions de trottoirs en coin situés de l'autre côté des parois, lesdites portions présentant une partie d'extrémité propre à former une surface déformée vers l'extérieur dudit plateau pour constituer les parties bombées lors de la formation du plateau.

Dans un autre mode de réalisation avantageux, les portions d'extrémité sont en forme d'oreille arrondie.

Avantageusement, chaque trottoir est formé par un rabat présentant une partie centrale propre à être en saillie pour constituer ladite portion bombée lors de la formation du plateau et deux parties d'extrémité reliées à des languettes de fixation sur la paroi latérale adjacente en vis à vis.

Egalement avantageusement les lignes de jonction des trottoirs ou des portions de trottoir avec les parois latérales sont en forme de Ω écrasé dont le sommet est dirigé vers l'extérieur du flan.

Dans une autre mode de réalisation avantageux, au moins deux extrémités latérales de portion bombée en saillie respectivement situées vers les parois latérales adjacentes à la paroi du trottoir ou de portions de trottoirs d'un même côté du plateau sont prolongées par une ligne sécable dans la paroi du trottoir, ladite ligne sécable étant dirigée en biais vers la ligne de jonction avec le fond jusqu'à l'extrémité externe des portions de surface ajourée.

L'invention sera mieux comprise à la lecture de la description qui suit de modes de réalisation donnés ci-après à titre d'exemples non limitatifs. La description se réfère aux dessins qui l'accompagnent dans lesquels :
La figure 1 est vue de dessus en plan, d'un flan selon un premier mode de réalisation de l'invention.
La figure 1A est un détail de la figure 1.
La figure 2 est une vue de dessus en plan d'un flan selon un deuxième mode de réalisation de l'invention.
La figure 3 est une vue en perspective montrant l'emboitement de deux plateaux obtenus à partir du flan de la figure 1.
La figure 4 est une vue en perspective des deux plateaux de la figure 3 en position partiellement écartée permettant de mieux illustrer le fonctionnement d'emboitement des parties de centrage selon un mode de réalisation de l'invention.
La figure 5 est une vue en perspective d'un plateau de la figure 3 ou de la figure 4 après arrachage d'une paroi latérale et permettant de dégager une ouverture de présentation des produits.
La figure 6 est une vue en perspective par le dessus montrant l'emboitement de deux plateaux obtenus à partir des flans de la figure 2.
La figure 7 est une vue agrandie montrant plus particulièrement les parties d'emboitement permettant l'auto-centrage.
La figure 8 est une vue de dessus en plan d'un flan selon un autre mode de réalisation de l'invention.
La figure 9 est une vue en perspective montrant le fond du plateau obtenu avec le flan de la figure 8.
La figure 9A est une vue agrandie du dessus d'un trottoir du flan de la figure 8 propre à s'encliquer dans un évidement du fond de la figure 9.
La figure 10 est une vue en perspective de deux plateaux de la figure 9 montrant leur emboitement.
Les figures 11 et 12 sont des vues en plan de deux autres modes de réalisation de flan selon l'invention.

Dans la suite de la description on utilisera dans la mesure du possible les mêmes numéros de référence pour désigner les mêmes éléments ou des éléments similaires.

La figure 1 montre un flan 1 de matière en feuille de carton ondulé, par exemple de 3 mm d'épaisseur, destiné à former un plateau à section rectangulaire.

Le flan comprend une paroi de fond 2 reliée sur ces côtés par des lignes de pliage 3, 4 à des parois ou faces latérales, à savoir deux faces latérales transversales rectangulaires identiques 5 opposées et deux faces latérales longitudinales 6 identiques opposées.

Les faces latérales 6 sont également rectangulaires et comportent de part et d'autre des rabats d'extrémité 7 reliés auxdites faces 6 par des lignes de pliage 8 de façon connue en elle-même pour former un plateau.

Chacune des faces latérales longitudinales 6 comporte par ailleurs deux portions de trottoirs 9.

Plus précisément elles comportent sur leurs bords longitudinaux 10 opposés aux lignes de pliage 4 deux languettes 11 en forme d'oreilles symétriques par rapport à un axe longitudinal de flan 12.

Ces languettes sont solidarisées avec le bord 10, constituant également le haut de la paroi latérale longitudinale 6 lorsque l'emballage ou le plateau est formé, via une ligne de jonction 13 non rectiligne.

Plus précisément, la ligne 13 comprend une première partie 13' située dans le prolongement et alignée avec le bord d'extrémité 10 situé entre les deux portions de trottoir, et une deuxième partie 13'' décalée de la première partie vers l'extérieur de la ligne par rapport au bord supérieur 10. Cette deuxième partie est donc désalignée par rapport à la ligne 13' et au bord supérieur 10 vers l'extérieur du flan d'une distance e, par exemple égale à 1,5mm, et est en vis à vis d'une partie intérieure 14 de la portion de trottoir formée par l'oreille 11.

L'oreille 11 comprend donc la partie intérieure 14, par exemple arrondie en forme de demi-cercle. Elle comprend de plus, vers l'extérieur et dans la direction de la jonction avec la ligne de pliage 8, une partie 15 en vis à vis de la portion 13'', elle-même se terminant par une languette 19 de fixation du bord extérieur de l'oreille sur la face externe du rabat 7 ou du volet 5 après formation du plateau.

Le décalage de la ligne de pliage 13'' en vis à vis de la partie en excroissance 14 par rapport à la ligne de pliage 13' en vis à vis de la partie 15 va entraîner lorsque l'emballage ou plateau est formé, un bombement donnant à cette partie 14 une forme en saillie par rapport à la surface du dessus du plateau, comme cela sera également décrit plus avant en référence aux figures 3 et 4.

Au droit et en vis à vis de ces parties intérieures 14 destinées à être en excroissance, se trouvent sur le fond 2 des évidements ou portions de surface évidées 16 de forme complémentaire, présentant un arrondi vers l'intérieur du flan, et dont le diamètre coïncide avec la ligne de pliage 4.

Le fond 2 du plateau comporte donc quatre évidements semi-circulaires 16 agencés pour coopérer avec des parties bombées d'un autre plateau lorsque le plateau va être formé.

Dans ce mode de réalisation décrit en référence à la figure 1 des lignes prédécoupées 17 entre la partie intermédiaire située entre les parties 14 et 15 des oreilles et l'extrémité latérale tournée vers le rabat 5 de l'évidement 16 sont prévues.

Ces lignes prédécoupées, en traits interrompus sur la figure, vont permettre l'arrachage de la face qui va ainsi autoriser l'accès plus aisé aux produits comme montré en référence à la figure 5.

On a représenté sur la figure 1A une vue agrandie de l'oreille 11 faisant mieux apparaître le décalage entre lignes de pliage 13' et 13''. La ligne de pliage 18 du rabat 7 avec la paroi 6 est par ailleurs légèrement décalée vers l'intérieur d'une épaisseur h par exemple sensiblement celles du carton, pour permettre un bon pliage.

L'oreille 11 comprend de plus un rabat ou languette 19, par exemple rectangulaire ou trapézoïdal, propre à être replié et collé sur la face externe de la paroi transversale du plateau.

La figure 2 montre un autre mode de réalisation d'un flan 20 d'un plateau 21 selon l'invention.

Celui-ci comporte de façon similaire au flan de la figure 1, un fond 2 muni de parois latérales reliées par des lignes de pliage 3, 4 à des parois latérales transversales 5 et longitudinales 6 de façon connue en elles-mêmes

Chaque paroi longitudinale 6 comporte des rabats latéraux 7 permettant de former le plateau cette fois-ci selon les modes de réalisation illustrés en référence aux figures 6 et 7.

Chacune des faces 6 comporte ici des trottoirs 22 comprenant de part et d'autre des languettes 23 de fixation sur les faces latérales externes des rabats 7 et/ou de la paroi 5.

Chacun des trottoirs 22 comprend dans ce mode de réalisation des parties d'extrémité 24 sensiblement triangulaires ou trapézoïdales dont le bord externe formant l'hypoténuse ou un côté du trapèze est en biais vers le fond du plateau, symétriques par rapport à l'axe 12 transversal.

Les parties 24 sont reliées à une partie centrale sensiblement rectangulaire 25, en excroissance vers l'extérieur par rapport aux extrémités des côtés en biais des parties 24.

La partie 25 est rattachée à la périphérie externe de la paroi latérale 6 par une ligne de pliage 26 désalignée à savoir comportant des portions 26' en vis à vis des extrémités 24 alignées et une portion 26'' désalignée vers l'extérieur par rapport aux lignes 26' en vis à vis de la portion 25.

Ce désalignement est par exemple d'une épaisseur e correspondant à une demi épaisseur de carton, mais peut être par exemple compris entre un tiers d'épaisseur et une épaisseur de carton, par exemple deux tiers d'épaisseur.

En vis à vis et au droit de la portion 25 qui lors du pliage va être propre à être en saillie par rapport à la face supérieure du plateau pour constituer la partie bombée, se trouve dans le fond 2 du plateau des évidements 27 de forme complémentaire, ici donc sensiblement rectangulaires, et qui vont permettre l'encliquetage d'un plateau dans l'autre pour former le centrage comme revendiqué.

Ces parties 25 en saillie sur une des faces sont par exemple reliées à l'évidement en vis à vis 27 en fond de plateau par des lignes prédécoupées L permettant l'arrachage de la face supérieure pour la présentation des produits.

Dans une autre formulation, on peut dire que les lignes de jonction des trottoirs ou des portions de trottoirs avec les parois latérales sont en forme de Ω (oméga) écrasé dont le sommet est dirigé vers l'extérieur du flan.

On a représenté sur les figures 3 et 4 des piles de plateaux réalisés à partir du flan de la figure 1.

La figure 3 montre ainsi un plateau 30 muni de deux jeux 31 de portions de trottoir.

Chaque jeu de portions de trottoir comprend deux portions 32, en coin de plateau, et est symétrique de l'autre jeu par rapport à l'axe transversal 33 du plateau, lesdites portions présentant une partie d'extrémité 34 formant une surface déformée vers l'extérieur du dessus du plateau constituant ladite portion bombée.

On voit sur la figure 4, les évidements 35 en demi cercle, correspondants aux évidements 16 du flan 1,

Sur la figure 4 on a également représenté les lignes sécables 38' du plateau du dessous 30', correspondant aux lignes 17 du plateau 1.

Plus précisément chaque extrémité latérale 37' externe de portion en saillie 34' est prolongée par une ligne sécable 38' dans la paroi adjacente 39', dirigée en biais vers la ligne de jonction 40' avec le fond jusqu'à l'extrémité externe, c'est à dire vers les parois transversales, des portions de surface ajourée 35' (correspondant aux surfaces 35 du plateau du dessus).

Ceci permet l'arrachage de cette paroi 39', pour obtenir l'emballage ouvert 40 comme représenté sur la figure 5.

On a représenté sur la figure 6, le plateau obtenu avec le flan de la figure 2.

L'emboitement de la partie bombée est ici constitué par la partie 25 qui vient s'encastrer dans l'orifice ou évidement 27 situé dans le fond, le trottoir présentant lui même une forme en Ω dirigé vers l'intérieur du plateau avec des branches latérales 28 en biais vers le haut de l'Ω, la barre centrale 29 formant le bord d'extrémité de la partie en saillie.

Avantageusement les bords latéraux 30 de cette partie en saillie sensiblement rectangulaire sont arrondis au niveau de la jonction avec les branches latérales.

La partie bombée vient s'encliquer dans l'évidement 27 qui présente lui même une forme délimitant un Ω dont les branches verticales légèrement évasées vers l'extérieur viennent se bloquer contre les bords latéraux 29'.

La barre centrale 29 est quant-à-elle en butée ou légèrement en surchappement interne ou externe avec le bord 27' de l'évidement 27 parallèle à la ligne de pliage 27'' du fond du plateau.

On a représenté plus précisément sur la figure 7 une vue agrandie et éclatée permettant de mieux apprécier la partie bombée 25 par rapport aux parties adjacentes 24, du fait du décalage des lignes de pliage de jonction avec la face 26, 26' et 26''.

La figure 9 montre un fan 41 formé par une ceinture de quatre parois rectangulaires 42, 43, 44, 45 reliées entre elles par des lignes de pliage parallèles 46, et terminées par une languette de collage 47.

La ceinture comporte d'un côté quatre rabats 48, 49 identiques deux à deux destinés à former le fond du plateau, reliés aux parois adjacentes par des lignes de pliage 50, 51 et comprenant, pour deux rabats 48 reliés à deux parois 42, 44 destinées à former deux faces latérales opposées du plateau, des évidements 52 similaires ou identiques aux évidements 16 ou 35 décrits en référence aux figures 1 ou 4.

Les parois 42, 44 comportent, de l'autre côté des rabats de fond, des portions de trottoirs 53 présentant des parties bombées 54 et des lignes 55 de pliage désalignées, de jonction entre portions de trottoirs et parois, de façon identique aux portions de trottoirs 9 ou 32.

De façon identique aux rabats 19 des rabats d'extrémité 53' sont prévus, rabattables et collables sur le côté pour créer le bombement.

La figure 9 montre un plateau 56 renversé dont les évidements 52 sont agencés pour coopérer avec la partie bombée 57 du dessus du plateau (cf figure 9A), de sorte que la caisse du dessous 56' coopère avec la caisse du dessus 56 en s'encastrant dans les évidements 52 par le biais des parties bombées 54'(cf figure 10).

La figure 11 est une vue de dessus d'un flan 58 selon un mode de réalisation de trottoirs 59 correspondant aux trottoirs 22 de la figure 2, et d'évidement 60 correspondant aux évidements 27. les lignes de pliage 61, représentées par des traits parallèles sur les figures 11 et 12, sont en Ω entre parois 62 rectangulaires et trottoirs, la barre centrale 63 de l'Ω étant en vis à vis d'une portion 64 en languette du trottoir pour s'encliquer dans l'évidement 60 en léger surchappement avec l'extrémité 65 dudit évidement.

La figure 12 donne un autre mode de réalisation d'un flan 66 du type du flan 41 décrit en référence à la figure 8.

Ici les portions 67 de trottoirs n'ont pas de languette d'extrémité mais vont venir se coller pour une part sur deux rabats étroits 68 situés de part et d'autre du volet ou panneau 69 (dénué des portions de rabat) et rattachés audit volet par des lignes de pliage 70 en décalage vers le centre du flan d'une épaisseur e' par rapport à la branche inférieure 71 de la ligne de pliage désalignée 72 comme pour la ligne 55, avec e' = 1/2 épaisseur de carton par exemple.

On va maintenant décrire le mode de formation d'un plateau selon l'invention, en référence aux figures 1, 3 et 4.

A partir du flan 1 de la figure 1 on forme le plateau par repliage des faces latérales.

Pour ce faire on plie par exemple de façon automatique autour d'un mandrin et/ou de façon connue en elle-même, les faces latérales longitudinales 6 puis les rabats 7 de ces faces latérales préalablement encollés, sur lesquels on vient ensuite appliquer à l'extérieur la paroi transversale 5, que l'on fixe ici encore par collage.

Puis les languettes 19 sont rabattues et fixées sur la face externe de la paroi 5.

Ce faisant, les portions de trottoir sont ramenées vers la face supérieure du plateau.

Le décalage des lignes de pliage entraine alors structurellement, au moment de la formation, un effet de bombement sur les parties d'extrémité 14, 34 des portions 11.

Cet effet de bombement, qui donne donc une excroissance par rapport à la surface de la face supérieure du plateau, va permettre de créer un élément centreur agencé pour s'encastrer dans les surfaces ajourées ou évidements 16, 35 du fond du plateau du dessus.

On obtient ainsi grâce à un tel encastrement, une excellente stabilité entre les plateaux et ce de façon simple.

Comme il va de soi et comme il résulte également de ce qui précède, la présente invention ne se limite pas aux modes de réalisation plus particulièrement décrits. Elle en embrasse au contraire toutes les variantes et notamment celles où la forme des portions bombées est différente, celles ou les rabats ou languettes d'extrémité 19, 23 sont trapézoïdales ou rectangulaires, collés sur le rabat adjacent 7 ou sur la face latérale 5, à l'extérieur ou encastrés entre l'un et l'autre.

## Revendications

1. Plateau (30, 30', 21) de matière en feuille de carton ondulé présentant une section polygonale, comportant des parois latérales (5, 6), des trottoirs (22) ou portions (11, 32) de trottoirs sur deux côtés opposés en partie supérieure et une paroi inférieure (2) formant le fond de la caisse,
**caractérisé en ce que** chaque trottoir (22) ou portion (32) de trottoir comprend au moins une portion bombée (14, 25) et **en ce que** le fond (2) comprend des portions (16, 27) de surface ajourée de forme complémentaire avec lesdites portions bombées, au droit de ces dernières et agencées pour s'encastrer dans les portions bombées du plateau du dessous.

2. Plateau selon la revendication 1, **caractérisé en ce que** chaque trottoir ou portion de trottoir est solidarisé avec le haut de la paroi latérale adjacente via une ligne de jonction (13, 26) non rectiligne et/ou non alignée de façon continue, pour former ladite portion bombée en saillie par rapport à la surface du dessus du plateau lors de la formation du plateau.

3. Plateau selon l'une quelconque des revendications précédentes, **caractérisé en ce que** la paroi inférieure et les parois latérales sont formées par une barquette.

4. Plateau (30, 30') selon l'une quelconque des revendications précédentes, **caractérisé en ce que** il comprend au moins deux portions de trottoirs (11, 32) en coin de plateau, symétriques par rapport au centre C du plateau, lesdites portions (11) étant d'un côté reliées à des languettes (19) de fixation sur la paroi latérale adjacente en vis à vis et présentant une partie d'extrémité (14) formant une surface déformée vers l'extérieur du dessus dudit plateau constituant ladite portion bombée.

5. Plateau selon la revendication 4, **caractérisé en ce que** il comprend deux jeux (31) de deux portions (32) en coin symétrique par rapport à l'axe transversal (33) du plateau.

6. Plateau selon l'une quelconque des revendications 4 et 5, **caractérisé en ce que** la partie d'extrémité (14) est en forme d'oreille arrondie vrillée vers l'extérieur.

7. Plateau (21) selon l'une quelconque des revendications précédentes 1 à 3, **caractérisé en ce que** chaque trottoir (22) est formé par un rabat présentant une partie centrale (25) en saillie constituant ladite portion bombée et deux parties d'extrémité (24) reliées à des languettes (23) de fixation sur la paroi latérale adjacente en vis à vis.

8. Plateau selon l'une quelconque des revendications précédentes, **caractérisé en ce que** les lignes de jonction (13, 26) des trottoirs ou des portions de trottoir avec les parois latérales sont en forme de Ω écrasé dont le sommet est dirigé vers l'extérieur du plateau.

9. Plateau selon l'une quelconque des revendications précédentes, **caractérisé en ce que** au moins deux extrémités latérales de portion bombée (14, 25) en saillie respectivement situées vers les parois latérales adjacentes (5) à la paroi du trottoir ou des portions de trottoirs d'un même côté de plateau, sont prolongées par une ligne sécable (17, L) dans la paroi adjacente dirigée en biais vers la ligne de jonction (4) avec le fond (2) jusqu'à l'extrémité externe des portions (16, 27) de surface ajourée.

10. Flan (1, 20) de matière en feuille de carton ondulé destiné à former un plateau à section polygonale comportant des faces latérales, des trottoirs ou portions de trottoirs sur deux côtés opposés en partie supérieure et une face inférieure (2) ou des rabats inférieurs (48, 49) formant le fond du plateau, **caractérisé en ce que**
chaque trottoir est formé par un rabat solidarisé avec le haut de la paroi latérale adjacente via une ligne de jonction (13, 26) non rectiligne et/ou non alignée de façon continue, pour former une portion bombée en saillie par rapport à la surface du dessus du plateau lors de la formation dudit plateau, et **en ce que** le fond (2) comprend des portions (16, 27) de surface ajourée de forme complémentaire avec lesdites portions bombées.

11. Flan selon la revendication 10, **caractérisé en ce que** le flan comprend une face inférieure formant le fond et **en ce que** chaque trottoir comprend au moins deux portions (32) de trottoirs en coin, symétriques par rapport au centre C du flan, lesdites portions étant d'un côté reliées à des languettes (19) de fixation et présentant de l'autre côté une partie d'extrémité (14) propres à former une surface déformée vers l'extérieur dudit plateau pour constituer les parties bombées lors de la formation du plateau.

12. Flan selon la revendication 11, **caractérisé en ce que** il comprend deux jeux (31) de deux portions (32) en coin symétriques par rapport à l'axe transversal du flan.

13. Flan (41, 58, 66), selon la revendication 10, **caractérisé en ce que** le flan comprend des rabats inférieurs (48, 49) situés d'un côté des faces latérales pour former le fond du plateau, et au moins deux portions de trottoirs (53, 67) en coin situés de l'autre côté des parois, lesdites portions présentant une partie d'extrémité propre à former une surface déformée vers l'extérieur dudit plateau pour constituer les parties bombées lors de la formation du plateau.

14. Flan selon l'une quelconque des revendications 11 à 13, **caractérisé en ce que** les portions d'extrémité (14, 54) sont en forme d'oreille arrondie.

15. Flan selon la revendication 10, **caractérisé en ce que** chaque trottoir (22) est formé par un rabat présentant une partie centrale (25) propre à être en saillie pour constituer ladite portion bombée lors de la formation du plateau et deux parties d'extrémité (24) reliées à des languettes (23) de fixation sur la paroi latérale adjacente en vis à vis.

16. Flan selon l'une quelconque des revendications 10 à 15, **caractérisé en ce que** les lignes de jonction (13, 26) des trottoirs ou des portions de trottoir avec les parois latérales sont en forme de Ω écrasé dont le sommet est dirigé vers l'extérieur du flan.

17. Flan selon quelconque des revendications 10 à 16, **caractérisé en ce que** au moins deux extrémités latérales de portion bombée (14, 25) en saillie sont respectivement prolongées par une ligne sécable (17, L) dans la paroi du trottoir, ladite ligne sécable étant dirigée en biais vers la ligne de jonction (4) avec le fond jusqu'à l'extrémité externe des portions de surface ajourée.

## Patentansprüche

1. Stiege (30, 30', 21) aus einem Wellpappenblattmaterial mit einem vieleckigen Querschnitt, welche Seitenwände (5, 6), Stege (22) oder Stegabschnitte (11, 32) an zwei gegenüberliegenden Seiten im oberen Bereich und eine untere Wand (2) aufweist, welche den Kistenboden bildet,
**dadurch gekennzeichnet,**
**dass** jeder Steg (22) bzw. Stegabschnitt (32) mindestens einen gerundeten Abschnitt (14, 25) aufweist und der Boden (2) Abschnitte (16, 27) einer durchbrochenen Fläche umfasst, die komplementär zu den gerundeten Abschnitten geformt sind, rechtwinkelig hierzu sind und angeordnet sind, um in die gerundeten Abschnitte der darunter liegenden Stiege zu greifen.

2. Stiege nach Anspruch 1,
**dadurch gekennzeichnet,**
**dass** jeder Steg bzw. Stegabschnitt mit dem oberen Bereich der angrenzenden Seitenwand über eine nicht geradlinige und/oder nicht kontinuierlich fluchtende Verbindungslinie (13, 26) verbunden ist, um bei der Bildung der Stiege den gerundeten, an der Oberfläche der Stiege vorspringenden Abschnitt zu bilden.

3. Stiege nach einem der vorhergehenden Ansprüche,
**dadurch gekennzeichnet,**
**dass** die untere Wand und die Seitenwände durch eine Schale gebildet sind.

4. Stiege (30, 30') nach einem der vorhergehenden Ansprüche, **dadurch gekennzeichnet,**
**dass** sie mindestens zwei in einer Ecke der Stiege befindliche Stegabschnitte (11, 32) aufweist, welche symmetrisch in Bezug auf das Zentrum C der Stiege sind, wobei die Abschnitte (11) auf der einen Seite mit einander gegenüberliegenden Laschen (19) zur Befestigung an der angrenzenden Seitenwand verbunden sind und auf der anderen Seite einen Endbereich (14) aufweisen, der eine zum Äußeren des oberen Bereichs der Stiege hin verformte Fläche bildet, welche den gerundeten Abschnitt bildet.

5. Stiege nach Anspruch 4,
**dadurch gekennzeichnet,**
**dass** sie zwei Sätze (31) zweier Eckabschnitte (32) aufweist, welche symmetrisch in Bezug auf die Querachse (33) der Stiege sind.

6. Stiege nach einem der vorhergehenden Ansprüche 4 und 5,
**dadurch gekennzeichnet,**
**dass** der Endbereich (14) die Form eines gerundeten, nach außen verdrehten Ohrs aufweist.

7. Stiege (21) nach einem der vorhergehenden Ansprüche 1 bis 3,
**dadurch gekennzeichnet,**
**dass** jeder Steg (22) durch ein Umklappteil mit einem mittigen vorspringenden, den gerundeten Abschnitt bildenden Bereich (25) und zwei Endbereiche (24) gebildet ist, die mit einander gegenüberliegenden Laschen (23) zur Befestigung an der angrenzenden Seitenwand verbunden sind.

8. Stiege nach einem der vorhergehenden Ansprüche,
**dadurch gekennzeichnet,**
**dass** die Linien (13, 26) zur Verbindung der Stege bzw. Stegabschnitte mit den Seitenwänden die Form eines zusammengedrückten Ω aufweisen, dessen Scheitel zum Äußeren der Stiege hin gerichtet ist.

9. Stiege nach einem der vorhergehenden Ansprüche,
**dadurch gekennzeichnet,**
**dass** mindestens zwei Seitenenden eines vorspringenden gerundeten Abschnitts (14, 25), die auf ein und derselben Seite der Stiege jeweils zu den an die Wand des Stegs bzw. der Stegabschnitte angrenzenden Seitenwänden (5) gerichtet sind, durch eine in der angrenzenden Wand befindlichen Sollbruchlinie (17, L) verlängert werden, welche schräg in Richtung der Linie (4) für die Verbindung mit dem Boden (2) bis zum Außenende der Abschnitte (16, 27) einer durchbrochenen Fläche gerichtet ist.

10. Zuschnitt (1, 2) aus einem Wellpappenblattmaterial zur Bildung einer Stiege mit vieleckigem Querschnitt, welche Seitenwände, Stege bzw. Stegabschnitte an zwei gegenüberliegenden Seiten im oberen Bereich und eine untere Wand (2) oder untere Umklappteile (48, 49) aufweist, welche den Kistenboden bilden,
**dadurch gekennzeichnet,**
**dass** jeder Steg durch ein Umklappteil gebildet ist, das mit dem oberen Bereich der angrenzenden Seitenwand über eine nicht geradlinige und/oder nicht kontinuierlich fluchtende Verbindungslinie (13, 26) verbunden ist, um bei der Bildung der Stiege einen gerundeten, an der Oberfläche der Stiege vorspringenden Abschnitt zu bilden, und der Boden (2) Abschnitte (16, 27) einer durchbrochenen Fläche umfasst, die komplementär zu den gerundeten Abschnitten geformt sind.

11. Zuschnitt nach Anspruch 10,
**dadurch gekennzeichnet,**
**dass** der Zuschnitt eine untere Fläche umfasst, die den Boden bildet, und dass jeder Steg mindestens zwei Eck-Stegabschnitte (32) umfasst, welche symmetrisch in Bezug auf das Zentrum C des Zuschnitts sind, wobei die Abschnitte auf der einen Seite mit Befestigungslaschen (19) verbunden sind und auf der anderen Seite einen Endbereich (14) aufweisen, welche geeignet sind, eine zum Äußeren der Stiege hin verformte Fläche zu bilden, um bei der Bildung der Stiege die gerundeten Bereiche zu bilden.

12. Zuschnitt nach Anspruch 11,
**dadurch gekennzeichnet,**
**dass** er zwei Sätze (31) zweier Eckabschnitte (32) umfasst, welche symmetrisch in Bezug auf die Querachse des Zuschnitts sind.

13. Zuschnitt (41, 58, 66) nach Anspruch 10,
**dadurch gekennzeichnet,**
**dass** der Zuschnitt untere Umklappteile (48, 49) umfasst, die auf einer Seite der Seitenflächen angeordnet sind, um den Stiegenboden zu bilden, und mindestens zwei Eck-Stegabschnitte (53, 67), die auf der anderen Seite der Wände angeordnet sind, wobei die Abschnitte einen Endbereich aufweisen, der geeignet ist, eine zum Äußeren der Stiege hin verformte Fläche zu bilden, um bei der Bildung der Stiege die gerundeten Bereiche zu bilden.

14. Zuschnitt nach einem der vorhergehenden Ansprüche 11 bis 13,
**dadurch gekennzeichnet,**
**dass** die Endabschnitte (14, 54) die Form eines gerundeten Ohrs aufweisen.

15. Zuschnitt nach Anspruch 10,
**dadurch gekennzeichnet,**
**dass** jeder Steg (22) durch ein Umklappteil mit einem mittigen Bereich (25), der geeignet ist vorzuspringen, um bei der Bildung der Stiege den gerundeten Abschnitt zu bilden, und zwei Endbereiche (24) gebildet ist, die mit gegenüberliegenden Laschen (23) zur Befestigung an der angrenzenden Seitenwand verbunden sind.

16. Zuschnitt nach einem der vorstehenden Ansprüche 10 bis 15,
**dadurch gekennzeichnet,**
**dass** die Linien (13, 26) zur Verbindung der Stege bzw. Stegabschnitte mit den Seitenwänden die Form eines zusammengedrückten Ω aufweisen, dessen Scheitel zum Äußeren der Stiege hin gerichtet ist.

17. Zuschnitt nach einem der vorhergehenden Ansprüche 10 bis 16,
**dadurch gekennzeichnet,**
**dass** mindestens zwei vorspringende Seitenenden eines gerundeten Abschnitts (14, 25) jeweils durch eine in der Stegwand befindliche Sollbruchlinie (17, L) verlängert werden, wobei die Sollbruchlinie schräg in Richtung der Linie (4) für die Verbindung mit dem Boden (2) bis zum Außenende der Abschnitte einer durchbrochenen Fläche gerichtet ist.

## Claims

1. Tray (30, 30', 21) made of corrugated cardboard sheet material having a polygonal section, comprising side walls (5, 6), ledges (22) or portions (11, 32) of ledges on two opposing sides in the upper part and a lower wall (2) forming the bottom of the box, **characterised in that** each ledge (22) or portion (32) of ledge includes at least one bulging portion (14, 25) and **in that** the bottom (2) includes portions (16, 27) of perforated surface with a shape complementing the said bulging portions, at right angles to the latter and arranged to engage in the bulging portions of the tray underneath.

2. Tray according to claim 1, **characterised in that** each ledge or portion of ledge is locked to the top of the adjacent side wall via a junction line (13, 26) which is not straight and/or not aligned continuously, to form the said bulging portion projecting in relation to the surface of the top of the tray when the tray is formed.

3. Tray according to any one of the preceding claims, **characterised in that** the lower wall and the side walls are formed by a boat.

4. Tray (30, 30') according to any one of the preceding claims, **characterised in that** it includes at least two portions of ledges (11, 32) which are located in the corners of the tray and are symmetrical in relation to the centre C of the tray, said portions (11) being connected on one side to tongues (19) for fixing on the facing adjacent side wall and having an end part (14) forming a surface which is deformed towards the exterior of the top of said tray constituting the said bulging portion.

5. Tray according to claim 4, **characterised in that** it includes two sets (31) of two portions (32) which are located in the corners and are symmetrical in relation to the transverse axis (33) of the tray.

6. Tray according to any one of claims 4 and 5, **characterised in that** the end part (14) is in the shape of a rounded lug which is twisted towards the exterior.

7. Tray (21) according to any one of the preceding claims 1 to 3, **characterised in that** each ledge (22) is formed by a flap having a projecting central part (25) constituting the said bulging portion and two end parts (24) connected to tongues (23) for fixing on the facing adjacent side wall.

8. Tray according to any one of the preceding claims, **characterised in that** the junction lines (13, 26) of the ledges or portions of ledges with the side walls are in the shape of a crushed Ω the top of which is directed towards the exterior of the tray.

9. Tray according to any one of the preceding claims, **characterised in that** at least two side ends of projecting bulging portion (14, 25) situated respectively towards the side walls (5) adjacent to the wall of the ledge or portions of ledges on a same side of the tray are extended by a line which can be cut (17, L) in the adjacent wall running at an oblique angle towards the junction line (4) with the bottom (2) as far as the external end of the portions (16, 27) of perforated surface.

10. Blank (1, 20) made of corrugated cardboard sheet material designed to form a tray with a polygonal section comprising side faces, ledges or portions of ledges on two opposing sides in the upper part and a lower face (2) or lower flaps (48, 49) forming the bottom of the tray, **characterised in that** each ledge is formed by a flap locked to the top of the adjacent side wall via a junction line (13, 26) which is not straight and/or not aligned continuously, to form a bulging portion projecting in relation to the surface of the top of the tray when the said tray is formed, and **in that** the bottom (2) includes portions (16, 27) of perforated surface with a shape complementing the said bulging portions.

11. Blank according to claim 10, **characterised in that** the blank includes a lower face forming the bottom and **in that** each ledge includes at least two portions (32) of ledges which are located in the corners and are symmetrical in relation to the centre C of the blank, the said portions being connected on one side to tongues (19) for fixing and on the other side having an end part (14) suitable for forming a surface which is deformed towards the exterior of the said tray to constitute the bulging portions when the tray is formed.

12. Blank according to claim 11, **characterised in that** it comprises two sets (31) of two portions (32) which are located in the corners and are symmetrical in relation to the transverse axis of the blank.

13. Blank (41, 58, 66) according to claim 10, **characterised in that** the blank includes lower flaps (48, 49) situated on one side of the side faces to form the bottom of the tray, and at least two portions of ledges (53, 67) which are located in the corners and situated on the other side of the walls, the said portions having an end part suitable for forming a surface which is deformed towards the exterior of the said tray to constitute the bulging portions when the tray is formed.

14. Blank according to any one of claims 11 to 13, **characterised in that** the end portions (14, 54) are in the shape of a rounded lug.

15. Blank according to claim 10, **characterised in that** each ledge (22) is formed by a flap having a central part (25) suitable for projecting to constitute the said bulging portion when the tray is formed and two end parts (24) connected to tongues (23) for fixing on the facing adjacent side wall.

16. Blank according to any one of claims 10 to 15, **characterised in that** the junction lines (13, 26) of the ledges or the portions of ledge with the side walls are in the shape of a crushed Ω the top of which is directed towards the exterior of the blank.

17. Blank according to any one of claims 10 to 16, **characterised in that** at least two side ends of projecting bulging portion (14, 25) are respectively extended by a line which can be cut (17, L) in the wall of the ledge, the said line that can be cut running at an oblique angle towards the junction line (4) with the bottom as far as the external end of the portions of perforated surface.
